# DEMANDE DE BREVET EUROPEEN

(11) **EP 0 293 356 A1**
(43) Date de publication de la demande: **30.11.1988**
(21) Numéro de dépôt: 88870093.7
(22) Date de dépôt: 18.05.1988
(51) Int. Cl.: E03D 9/08

(54) **Dispositif accessoire rétractable dans un WC. du type traditionnel déstiné à l'hygiene du corps**

(30) Priorité: 18.05.1987 BE 8700547
(71) Demandeur: Cedres Castro, Herminio, B-1120 Bruxelles (BE)
(72) Inventeur: Cedres Castro, Herminio, B-1120 Bruxelles (BE)

(57) **Abrégé**

Dispositif caractérisé en ce qui comporte un robinet (7) commandant l'entrée et la pression d'eau à l'intérieur d'une soupape à déplacement téléscopique de longueur (14) et diamètre tels, que le dispositif est logé à l'intérieur de la cuvette du WC., incliné dans la canalisation d'eau de la chasse, et muni d'un système de calage (12) permetant d'être entièrement caché derrière le distributeur d'eau de la cuvette.

## Description

Le dispositif a été conçu pour être installé sur un W.C. de type traditionnel, dit "anglais", celui-ci se compose d'un cuvette, d'une chasse d'eau. La cuvette est alimenté avec l'eau de la chasse qui est distribué a l'intérieur et une sortie d'évacuation de l'eau et des déchets.

Le dispositif a été conçu avec un diamètre et une longueur tels permettant l'installation à l'intérieur du système de distribution d'eau dans la cuvette.

Le dispositif consiste dans un système de douche escamotable à déplacement téléscopique. Le dispositif se compose de deux tubes métalliques emboîtés avec un ressort en spirale que controlle le déplacement relatif de deux tubes

Le dispositif est montré par 10 dessins, dans la page 8 le figure A est une découpe frontale, la figure B une découpe latérale, les figures C et D des découpes horizontales, dans la page 9 les figures E et H montrent le mécanisme et le système de calage, dans la page 10 la figure d est une découpe frontale,la figure f une découpe latérale les figures é et g des découpes horizontales.

Dans l'état actuel de la technique on connaît des installations de W.C. dans lesquelles on réalise l'opération de lavage humain a l'aide d'un dispositif de proyection d'eau préchauffé qu'on fait déplacer d'une position de repos à une position de fonctionnement comme le remarque le brevet belge numéro 767443 du 25/3/1971, le brevet belge numéro 800.078 du 25/5/1973 et le brevet européen numéro EP 00011077 du 21/2/1979.

Le présent mecanisme s'inscrit dans la tendance vers la simplification et réduction des coûts qui a caracterisé l'evolution de la technique ainsi que la recherche de la simplicité et surtout, l'hygiène et la securité maximales.

Le dispositif se compose de quatre parties: le tube support, le tube douche, le ressort en spirale et le système d'alimentation en eau fraoide et la source de chaleur.

### Le tube support

Il s'agit d'un tube métallique qui contient les autres pièces du mécanisme. Le tube support est logé entièrement logé à l'intérieur de l'entrée d'eau de la cuvette. (Voir figures A, B,D,E, feulle 8 numéro 3).
Une extremité est connecté au système d'alimentation d'eau (page 10, numéros 14 à 60 figures d,e,f,g), suivi d'un corps droit (page 8, figures A,B,C,D), et l'autre bout est pourvu d'une pièce calée dans la canalisation d'eau du W.C. (numéro 12 figures A, B, D, D,H).
Cette cale est capable de résister aux forces alternatives en sens opposé provoqués par la mise en route et l'arrêt du mecanisme (numéro 12, figures B,E,H) permettant de cacher entièrement la douche quand elle est hors fonctionnement. (numéro 1 figures E,H).

### Tube douche

Le tube douche est emboîté dans le tube support où il se deplace de façon téléscopique (numéro 2 fig;E,H):
-il sort sous la pression de l'eau au moment de la mise en opération de mécanisme (numéro 1, figures A à E).
- il rentre sous la pression de ressort en spirale au moment de la mise hors fonctionnement du mécanisme (numero & figure h)

Une extremité du tuyau douche est pourvue d'une soupape plastique (numéro 14 figures F,H) il continue par un tube droit (numéro 2 figures E,H), l'autre extrémité est pourvue d'une douche (numéro 1 figures A et H) munie d'une perforation longitudinale (numéro 15 figures C,D,E,H).
L'extremité douche disparaît entièrement dans le tube support (numéro 1 et 2 figure H) au moment du repos du dispositif, qui lui lui disparaît derière le système d'alimentation en eau de la cuvette (numéro 3 et 11 figure E). Cette particularité du du dispositif permet de le distinguer des autres dispositifs aux usages similaires déjà brévetés et que determine une supériorité manifeste dans le domaine de l'hygiène.

### Ressort en spirale

Il est placé entre les deux tuyau décrits,entièrement caché par le tube support (numéro 16 figure H). Une extremité se trouve calée par un pli à l'extremité du tube support (numéro 12 figure H) et l'autre par la soupape plastique du tube douche (numéro 12 figures E,H). Le ressort met en place le tube douche au moment de l'arrêt du fonctionnement du méchanisme (voir ressort figures E,H). La properté et le bon fonctionnement dumécanisme est assuré par le flux d'eau en provenance de la chasse et de la douche

### Système d'alimentation.

Le système d'alimentation lie le tube support de la douche (page 9 numéro 3 figure E) avec le réseau de distribution d'aue (page 10 numéro 14 figures d,e) et controlle la pression d'eau par un robinet (page 8, numéro 7 figures C et D).
Le système d'alimentation se compose de:
- un robinet (page 10,numéro 20 figures d,e; numéro 7 figures A,B,C,D).
- les canalisations (page 10, numéros 11,11a,13,15,17, 60 des figures d,e,f,g).
- une soupape de sécurité (page 10 numéros 2,29 figures d,e)
- système de chauffage (page 10 numéros 15,59,60 fig.d,e,g)
Entre le robinet et la douche se trouve une source de chaleur capable d 'assurer une température de 37 degrès, (numéro 59 et 60 figure e page 10).
Le type de commande et le fonctionnement du mecanisme permettent la mise en route et le reglage de la pression de sortie de l'eau avec une seule commande placé à la portée de la main de l'utilisateur. (page 8, 10, numéro 7c, figures C et D).
Le système de chauffage de l'eau se compose d'un réservoir chauffé par une résistence alimenté en courant rectifié de 12 volts 3 ampers par un transformateur situé hors de la salle d'eau (page 10 numéros 54,55 et 59 des figures d,e) dont la température est controllé par un par un thermostat (numéro 54 figures d,e), travaillant avec le conducteur (page 10, numéro 55 figure d,e).

Il sera entendu que l'invention n'est nullement limité aux détails donnés car, des nombreuses variantes et modifications peuvent être envisagés sans sortir du cadre du présent brévet.

## Revendications

1. Dispositif caracterisé par être conçu pour le lavage du corps, susceptible d'être installé dans un W.C. à l'intérieur de la canalisation d'entrée de l'eau de la chasse, placé derrière de distribuiteur d'eau de la cuvette qui le cache entièrement.

2. Dispositif caracterisé par être composé d'une tube fixé dans la canalisation d'eau, d'un tube à déplacement télescopique pourvu d'une joint, d'une tête perforé, et d'un réssort helïcoidal susceptible de réaliser les opérations de sortie, aspersion, arrêt et disparition derrière le distribuiteur d'eau de la cuvette, opérations commandés par la pression de l'eau.

3. Dispositif caractérisé par comporter un système de calage capable de résister aux forces alternatives de direction contraire engendrés par la mise en route et l'arrêt du mecanisme.

4. Dispositif qui selon les revindications 1 à 3 est caractérisé par être conçu avec les dimensions adaptables aux différents types de W.C.

5. Dispositif caractérisé par une alimentation en eau à pression, réglée manuellement par un robinet de mise en route du dispositif.

6.Dispositif qui; selon les revendications 1 à 5 est caractérisé par ne pas demander de modification ni la fabrication d'un nouveau modèle de W.C. mais, n'exclut pas cette possibilité.

7.Dispositif selon lequel la revindication 2 est caractérisé par lavé par le débit d'eau de la chasse avec un très faible ralentissement de sa vitesse d'écoulement.

8. Dispositif qui selon les révindications 2 à 7 est caractérisé par être visible seulement pendant son fonctionnement, et, d'être à l'abri des exclabousures.

9. Dispositif qui, selon les revindications 1 à 8 est caractérisé par ne pas détériorer les buts hygiéniques du système; surtout en ce qui concerne la superficie continue et lisse à l'intérieur de la cuvette et l'absence des éléments susceptibles de provoquer la rétention des déchets.

10. Dispositif que dans l'état actuel de la technique est caractérisé par présenter des avantages par sa simplicité de construction, et en conséquence par son coût de production, par la possibilité de reglage de la pression de l'eau pendant l'utilisation, mais surtout, par l'hygiène du système en son ensemble.

11. Dispositif que se caractérisé par comporter un système de chauffage par résistence électrique que ne demande plus de 12 volts 3 ampers, fournis par un transformateur installé hors de la pièce d'eau.

12. Dispositif que selon les revindications précédentes implique une securité complète à l'égard des dangers de l'électricité.
